# EUROPÄISCHE PATENTSCHRIFT

(11) **EP 0 694 691 B1**
(45) Veröffentlichungstag und Bekanntmachung des Hinweises auf die Patenterteilung: **03.09.1997**
(21) Anmeldenummer: 95110247.4
(22) Anmeldetag: 30.06.1995
(51) Int. Cl.: F02M 37/02, F02M 37/10

(54) **Vorrichtung zum Fördern von Kraftstoff aus einem Vorratsbehälter zur Brennkraftmaschine eines Kraftfahrzeugs**
Device for delivering fuel from a tank to an internal combustion engine of a vehicle
Dispositif d'alimentation de combustible d'un réservoir vers un moteur à combustion interne d'un véhicle automobile

(30) Priorität: 28.07.1994 DE 4426667
(43) Veröffentlichungstag der Anmeldung: 31.01.1996
(73) Patentinhaber: ROBERT BOSCH GMBH, 70442 Stuttgart (DE)
(72) Erfinder: Kleppner, Stephan, Dipl.-Ing., D-75015 Bretten (DE); Frank, Kurt, Dipl.-Ing. (BA), D-73614 Schorndorf (DE); Seitz, Ansgar, Dipl.-Ing., D-73765 Neuhausen (DE); Scheerer, Hannelore, D-71696 Möglingen (DE); Ballier, Günter-Paul, D-71701 Schwieberdingen (DE); Fischerkeller, Rolf, Dipl.-Ing., D-74399 Walheim (DE); Wuerl, Wolfgang, D-74343 Sachsenheim (DE)

(56) Entgegenhaltungen:
- DE-A- 3 732 415
- DE-A- 4 201 037
- DE-C- 837 336
- DE-U- 9 101 313
- US-A- 4 926 829
- US-A- 5 133 324
- PATENT ABSTRACTS OF JAPAN vol. 016 no. 446 (M-1311) ,17.September 1992 & JP-A-04 153600 (JIDOSHA DENKI KOGYO CO LTD) 27.Mai 1992,

## Beschreibung

Die Erfindung betrifft eine Vorrichtung zum Fördern von Kraftstoff aus einem Vorratsbehälter zur Brennkraftmaschine eines Kraftfahrzeugs nach der Gattung des Anspruchs 1.

Eine solche Vorrichtung ist durch die DE-A-37 32 415 bekannt. Diese Vorrichtung weist ein Kraftstofförderaggregat auf, das aus einem Teilbereich des Vorratsbehälters ansaugt und das druckseitig mit der Brennkraftmaschine verbunden ist. Von der Brennkraftmaschine führt eine Rücklaufleitung zum Vorratsbehälter zurück und mit dieser ist eine im Vorratsbehälter angeordnete Strahlpumpe verbunden, durch die Kraftstoff in den Teilbereich des Vorratsbehälters gefördert wird. Der Strahlpumpe ist ein Überströmventil zugeordnet, durch das bei Überschreiten eines bestimmten Druckes in der Strahlpumpe aus dieser Kraftstoff in den Teilbereich des Vorratsbehälters als Entlastungsraum abströmen kann. Die Strahlpumpe weist eine Strahldüse auf, die im Bereich zwischen ihrer der Rücklaufleitung zugeordneten Eintrittsöffnung und ihrer Austrittsöffnung in ihrem Umfang eine zusätzliche Überströmöffnung aufweist, deren Verbindung zum Entlastungsraum zur Bildung des Überströmventils durch ein federbelastetes Schließglied steuerbar ist. Das Überströmventil ist dabei für sich als Einheit komplett vormontiert und besteht aus einem Einsatz, einem im Einsatz geführten Schließglied und einem zwischen diesem und dem Schließglied eingespannten Federelement in Form einer Schraubendruckfeder. Die Strahlpumpe weist eine Aufnahme auf, in die das vormontierte Überströmventil einsetzbar ist. Diese bekannte Ausführung erfordert eine spezielle Ausbildung der Strahldüse zur Aufnahme des Überströmventils sowie die Vormontage des Überströmventils und erfordert daher einen großen Teile- und Montageaufwand.

Die erfindungsgemäße Ausbildung der Vorrichtung mit den Merkmalen gemäß Anspruch 1 ermöglicht demgegenüber eine einfache Ausbildung und Montage der Strahlpumpe sowie des Überströmventils, für das lediglich wenige zusätzliche Bauteile erforderlich sind.

In den abhängigen Ansprüchen sind vorteilhafte Ausgestaltungen und Weiterbildungen der erfindungsgemäßen Vorrichtung angegeben. Durch die Merkmale gemäß Anspruch 5 ist eine einfache Montage der Strahldüse ermöglicht, da diese in beliebigen Drehstellungen eingebaut werden kann, wobei durch die Ringnut immer eine Verbindung der Überströmöffnung mit dem Stutzen bzw. der Öffnung sichergestellt ist.

### Zeichnung

Zwei Ausführungsbeispiele der Erfindung sind in der Zeichnung dargestellt und in der nachfolgenden Beschreibung näher erläutert. Es zeigen Figur 1 eine Vorrichtung zum Fördern von Kraftstoff aus einem Vorratsbehälter zur Brennkraftmaschine eines Kraftfahrzeugs in vereinfachter Darstellung, Figur 2 eine Strahlpumpe mit einem Staubehälter der Vorrichtung von Figur 1 nach einem ersten Ausführungsbeispiel, Figur 3 eine Teilansicht in Pfeilrichtung III in Figur 2, Figur 4 die Strahlpumpe mit Staubehälter nach einem zweiten Ausführungsbeispiel und Figur 5 eine Teilansicht in Pfeilrichtung V in Figur 4.

### Beschreibung der Ausführungsbeispiele

In Figur 1 ist vereinfacht im Prinzip eine Vorrichtung dargestellt, die zum Fördern von Kraftstoff aus einem Vorratsbehälter 10 zur Brennkraftmaschine 12 eines Kraftfahrzeugs dient. Im Vorratsbehälter 10 ist ein Staubehälter 14 angeordnet, aus dem ein Kraftstofförderaggregat 16 ansaugt, das im Staubehälter 14 angeordnet ist. An einem Druckstutzen 18 des Kraftstofförderaggregats 16 ist eine Druckleitung 20 angeschlossen, die zur Brennkraftmaschine 12 führt. Von der Brennkraftmaschine 12 führt außerdem eine Rücklaufleitung 22 zum Vorratsbehälter 10 zurück, durch die von der Brennkraftmaschine 12 nicht verbrauchter, überschüssiger Kraftstoff wieder in den Vorratsbehälter 12 zurückströmt. Mit der Rücklaufleitung 22 ist eine innerhalb des Vorratsbehälters 10 angeordnete Strahlpumpe 24 verbunden, durch die Kraftstoff in den Staubehälter 14 gefördert wird. Während des Betriebs der Brennkraftmaschine 12 fördert das Kraftstofförderaggregat 16 Kraftstoff aus dem Staubehälter 14 zur Brennkraftmaschine 12 und der durch die Rücklaufleitung 22 zurückströmende Kraftstoff treibt die Strahlpumpe 24 an.

In Figur 2 sind der Vorratsbehälter 10 und der Staubehälter 14 nur abschnittsweise dargestellt, wobei im Staubehälter 14 das nicht dargestellte Kraftstofförderaggregat angeordnet ist, sowie ein der Strahlpumpe 24 zugeordnetes Überströmventil 25 gemäß einem ersten Ausführungsbeispiel. Der vorzugsweise aus Kunststoff bestehende Staubehälter 14 ist nahe dem Boden 11 des Vorratsbehälters 10 angeordnet und im Vorratsbehälter 10 in nicht dargestellter Weise befestigt. In einer seitlichen Wandung 26 des Staubehälters 14 ist dicht über dessen Boden 28 eine Öffnung 30 vorhanden, durch die das Innere des Staubehälters 14 mit dem Vorratsbehälter 10 in Verbindung steht. Mit Abstand von der Öffnung 30 ist eine hohle etwa zylinderförmige Aufnahme 32 einstückig am Staubehälter 14 ausgebildet, die etwa koaxial zur Öffnung 30 angeordnet und im Querschnitt kreisförmig ausgebildet ist, jedoch auch beliebig anders, beispielsweise rechteckig, ausgebildet sein kann. Der Querschnitt der Aufnahme 32 ist größer als der der Öffnung 30. Zwischen der Aufnahme 32 und der Öffnung 30 weist der Staubehälter 14 ein oberhalb der Öffnung 30 etwa horizontal verlaufendes Wandungsteil 34 auf. In der nach unten weisenden Außenseite des Wandungsteils 34 ist eine nach außen in den Vorratsbehälter 10 offene Rinne 36 ausgebildet. Im Bereich der Aufnahme 32 ragt vom Wandungsteil 34 in das Innere des Staubehälters 14 ein Stutzen 38 hinein, der in die Aufnahme 32 mündet.

An seinem im Staubehälter 14 angeordneten Ende ist der Stutzen 38 mit einem Sitz 40 versehen, mit dem ein Schließglied 42, beispielsweise in Form einer Kugel, zusammenwirkt. Der Sitz 40 ist zum Inneren des Staubehälters 14 sich konisch erweiternd ausgebildet. An den Sitz 40 in das Innere des Staubehälters 14 anschließend ist eine Führung für das Schließglied 42 ausgebildet, die durch mehrere, in Figur 3 dargestellte, mit Abstand zueinander über den Umfang des Stutzens 38 verteilt angeordnete Stege 43 gebildet ist. Zwischen den Stegen 43 ist das Schließglied 42 geführt, jedoch kann durch die Zwischenräume 44 zwischen den Stegen Kraftstoff bei vom Sitz 40 abgehobenem Schließglied 42 strömen. An einem in den Staubehälter 14 ragenden Träger 45 ist ein Federelement 46 in Form einer Blattfeder an seinem einen Ende eingespannt, dessen anderes freies Ende auf das Schließglied 42 wirkt und dieses gegen den Sitz 40 drückt.

In die Aufnahme 32 ist eine Strahldüse 48 der Strahlpumpe 24 von der der Öffnung 30 abgewandten Seite her einführbar, die vorzugsweise aus Kunststoff besteht. Ein Ende der Strahldüse 48 mit deren Eintrittsöffnung 49 ragt auf der der Öffnung 30 abgewandten Seite aus der Aufnahme 32 heraus und auf dieses Ende ist die Rücklaufleitung 22 aufgeschoben. In ihrem zur Rücklaufleitung 22 weisenden Bereich weist die Strahldüse 48 die Eintrittsöffnung 49 mit im wesentlichen konstantem Querschnitt auf und in ihrem zur Öffnung 30 hin weisenden Endbereich verjüngt sich der freie Querschnitt in der Strahldüse 48. In der zur Öffnung 30 weisenden Stirnwand 50 der Strahldüse 48 ist nur die einen wesentlich kleineren Querschnitt aufweisende Austritts- oder Treibdüsenöffnung 52 vorhanden. Das zur Öffnung 30 weisende Ende der Strahldüse 48 ragt etwas aus der Aufnahme 32 heraus in die Rinne 36. Die Strahldüse 48 ist in dem Bereich, ab dem sich deren Querschnitt verjüngt, in ihrem Umfang mit einer Überströmöffnung 54 versehen. Im Außenumfang der Strahldüse 48 ist eine umlaufende Ringnut 56 ausgebildet, in die die Überströmöffnung 54 mündet und die bei in der Aufnahme 32 angeordneter Strahldüse 48 so angeordnet ist, daß der Stutzen 38 in diese mündet. Die Ringnut 56 ist vorgesehen, um eine einfache Montage der Strahldüse 48 in der Aufnahme 32 zu ermöglichen, da durch die Ringnut 56 unabhängig von der Drehstellung der Strahldüse um ihre Längsachse immer die Verbindung der Überströmöffnung 54 mit dem Stutzen 38 vorhanden ist.

Die Überströmöffnung 54 bildet zusammen mit dem den Stutzen 38 verschließenden, federbelasteten Schließglied 42 das Überströmventil 25, durch das aus der Strahldüse 48 Kraftstoff in den Staubehälter 14 als Entlastungsraum abströmen kann, wenn der durch den durch die Rücklaufleitung 22 zurückströmenden Kraftstoff in der Strahldüse 48 verursachte Druck einen bestimmten Wert übersteigt, der ausreicht, um das Schließglied 42 gegen die Kraft des Federelements 46 vom Sitz 40 abzuheben. Die Aufnahme 32 für die Strahldüse 48 ist einstückig mit dem Staubehälter 14 ausgebildet. Der aus der Strahldüse 48 durch die Treibdüsenöffnung 52 austretende Kraftstoff führt oder reist durch die offene Rinne 36 Kraftstoff aus dem Vorratsbehälter 10 mit, der durch die Öffnung 30 in den Staubehälter 14 gefördert wird, so daß im Staubehälter 14 immer genug Kraftstoff für das Kraftstofförderaggregat 16 vorhanden ist. Der durch das Überströmventil 25 abströmende Kraftstoff gelangt ebenfalls in den Staubehälter 14, ohne jedoch zusätzlich noch Kraftstoff aus dem Vorratsbehälter mitzuführen.

In Figur 4 ist ein zweites Ausführungsbeispiel des Überströmventils 125 dargestellt, bei dem der Grundaufbau der Strahlpumpe 124 und des Staubehälters 114 im wesentlichen gleich ist wie vorstehend beim ersten Ausführungsbeispiel beschrieben. In der seitlichen Wandung 126 des aus Kunststoff bestehenden Staubehälters 114 ist dicht über dessen Boden 128 die Öffnung 130 angeordnet und an dem Wandungsteil 134 des Staubehälters 114 ist die wie beim ersten Ausführungsbeispiel ausgebildete Aufnahme 132 für die Strahldüse 148 angeordnet. Das Wandungsteil 134 weist eine Öffnung 138 auf, durch die das Innere des Staubehälters 114 mit der Aufnahme 132 verbunden ist. Die aus Kunststoff bestehende Strahldüse 148 weist die der Rücklaufleitung 22 zugeordnete Eintrittsöffnung 149, die Austritts- oder Treibdüsenöffnung 152 und an ihrem Umfang die Überströmöffnung 154 auf, deren Mündung am Außenumfang der Strahldüse 148 sich konisch erweiternd als Sitz 140 für das Schließglied 142 ausgebildet ist. Von der Öffnung 138 stehen radial nach innen über deren Umfang mit Abstand zueinander angeordnete, in Figur 5 dargestellte Stege 143 ab, zwischen deren Enden das Schließglied 142 geführt ist. Bei vom Sitz 140 abgehobenem Schließglied 142 kann durch die Zwischenräume 144 zwischen den Stegen 143 Kraftstoff in den Staubehälter 114 strömen. Das Federelement 146 für das Schließglied 142 ist wie beim ersten Ausführungsbeispiel im Staubehälter 114 angeordnet und als eine einseitig an dem in den Staubehälter 114 ragenden Träger 145 eingespannte Blattfeder ausgebildet.

## Patentansprüche

1. Vorrichtung zum Fördern von Kraftstoff aus einem Vorratsbehälter (10) zur Brennkraftmaschine (12) eines Kraftfahrzeugs, mit einem im Vorratsbehälter (10) angeordneten Kraftstofförderaggregat (16), das aus einem Teilbereich (14;114) des Vorratsbehälters (10) ansaugt und das druckseitig mit der Brennkraftmaschine (12) verbunden ist, mit einer Rücklaufleitung (22) von der Brennkraftmaschine (12) zum Vorratsbehälter (10), mit einer mit der Rücklaufleitung (22) verbundenen, im Vorratsbehälter (10) angeordneten Strahlpumpe (24;124), durch die Kraftstoff in den Teilbereich (14;114) des Vorratsbehälters (10) gefördert wird, mit einem der Strahlpumpe (24;124) zugeordneten Überströmventil (25;125), durch das bei Überschreiten eines bestimmten Druckes in der Strahlpumpe (24;124) aus dieser Kraftstoff in den Teilbereich (14;114) des Vorratsbehälters als Entlastungsraum (10;14;114) abströmen kann, wobei die Strahlpumpe (24;124) eine Strahldüse (48;148) aufweist, die im Bereich zwischen ihrer der Rücklaufleitung (22) zugeordneten Eintrittsöffnung (49;149) und ihrer Austrittsöffnung (52;152) in ihrem Umfang eine zusätzliche Überströmöffnung (54;154) aufweist, deren Verbindung mit dem Entlastungsraum (14;114) zur Bildung des Überströmventils (25;125) durch ein federbelastetes Schließglied (42;142) steuerbar ist, dadurch gekennzeichnet, daß der Teilbereich des Vorratsbehälters (10) ein in diesem angeordneter Staubehälter (14;114) ist und daß das das Schließglied (42;142) belastende Federelement eine innerhalb des Staubehälters (14;114) angeordnete, einseitig an diesem eingespannte Blattfeder (46;146) ist.

2. Vorrichtung nach Anspruch 1, dadurch gekennzeichnet, daß eine Aufnahme (132) für die Strahldüse (148) vorgesehen ist, die die Strahldüse (148) an deren Umfang umgibt und die eine Öffnung (138) aufweist, die im Bereich der Überströmöffnung (154) angeordnet ist, und daß die Mündung der Überströmöffnung (154) am Außenumfang der Strahldüse (148) als Sitz (140) ausgebildet ist, mit dem das Schließglied (142) zusammenwirkt.

3. Vorrichtung nach Anspruch 1, dadurch gekennzeichnet, daß eine Aufnahme (32) für die Strahldüse (48) vorgesehen ist, die die Strahldüse (48) an deren Umfang umgibt und die einen mit der Überströmöffnung (54) in Verbindung stehenden Stutzen (38) aufweist, der in seinem Endbereich einen Sitz (40) aufweist, mit dem das Schließglied (42) zusammenwirkt.

4. Vorrichtung nach Anspruch 2 oder 3, dadurch gekennzeichnet, daß die Aufnahme (32;132) einstückig am Staubehälter (14;114) ausgebildet ist.

5. Vorrichtung nach einem der Ansprüche 2 bis 4, dadurch gekennzeichnet, daß die Strahldüse (48) in ihrem Außenumfang eine umlaufende Ringnut (56) aufweist, in die die Überströmöffnung (54) mündet und die mit dem Stutzen (38) bzw. der Öffnung (138) der Aufnahme (32;132) in Verbindung steht.

## Claims

1. Device for delivering fuel from a fuel tank (10) to the internal combustion engine (12) of a motor vehicle, having a fuel feed unit (16) which is arranged in the fuel tank (10), draws in fuel from a subregion (14; 114) of the fuel tank (10) and is connected on the delivery side to the internal combustion engine (12), having a return line (22) from the internal combustion engine (12) to the fuel tank (10), having a jet pump (24; 124) which is connected to the return line (22), is arranged in the fuel tank (10) and through which fuel is pumped into the subregion (14; 114) of the fuel tank (10), having a bypass valve (25; 125) which is assigned to the jet pump (24; 124) and through which fuel can flow out of the jet pump (24; 124) into the subregion (14; 114) of the fuel tank as the relief space (14; 114) when a certain pressure in the said jet pump is exceeded, the jet pump (24; 124) having a jet nozzle (48; 148) which, in the region between its inlet opening (49; 149), the latter being assigned to the return line (22), and its outlet opening (52; 152), has in its circumference an additional bypass opening (54, 154), the connection of which to the relief space (14; 114) can be controlled by a spring-loaded closing element (42; 142) in order to form the bypass valve (25; 125), characterized in that the subregion of the fuel tank (10) is a reservoir (14; 114) arranged in the latter and in that the spring element loading the closing element (42; 142) is a leaf spring (46; 146) which is arranged within the reservoir (14; 114) and is fixed at one end to the latter.

2. Device according to Claim 1, characterised in that a holder (132) is provided for the jet nozzle (148), surrounding the jet nozzle (148) at the circumference of the latter and having an opening (138) which is arranged in the region of the bypass opening (154), and in that the mouth of the bypass opening (154) at the outer circumference of the jet nozzle (148) is designed as a seat (140) with which the closing element (142) interacts.

3. Device according to Claim 1, characterised in that a holder (32) is provided for the jet nozzle (48), surrounding the jet nozzle (48) at the circumference of the latter and having a stub (38) which is connected to the bypass opening (54) and, in its end region, has a seat (40) with which the closing element (42) interacts.

4. Device according to Claim 2 or 3, characterised in that the holder (32; 132) is formed integrally on the reservoir (14; 114).

5. Device according to one of Claims 2 to 4, characterised in that the jet nozzle (48) has in its outer circumference an encircling annular groove (56) into which the bypass opening (54) opens and which is connected to the stub (38) or opening (138) of the holder (32; 132).

## Revendications

1. Dispositif d'alimentation de carburant à partir d'un réservoir (10) d'un moteur à combustion interne (12) d'un véhicule automobile comportant
- une unité de transfert de carburant (16) logée dans un réservoir (10), qui aspire dans une zone (14, 114) du réservoir (10) et dont le côté de pression est relié au moteur à combustion interne (12),
- une conduite de retour (22) reliant le moteur à combustion interne (12) au réservoir (10),
- une pompe à jet (24, 124) reliée à la conduite de retour (22) et logée dans le réservoir (10) qui transfert le carburant dans la zone (14, 114) du réservoir (10),
- une soupape de débordement (25, 125) associée à la pompe à jet (24, 124) qui permet en cas de dépassement d'une certaine pression dans la pompe à jet (24, 124), au carburant de la pompe de passer dans la zone (14, 114) du réservoir constituant une chambre de décharge (14, 114),
- la pompe à jet (24, 124) ayant une buse à jet (48, 148) munie dans la partie comprise entre l'orifice d'entrée (49, 149) associé à la conduite de retour (22) et son orifice de sortie (52, 152), dans sa périphérie, d'un orifice de débordement complémentaire (54, 154) dont la liaison avec la chambre de décharge (14, 114) est commandée pour former la soupape de débordement (25, 125) par l'intermédiaire d'un organe d'obturation (42, 142) chargé par un ressort,
caractérisé en ce que
la zone séparée du réservoir (10) est un réservoir de retenue (14, 114) logé dans le réservoir et l'élément à ressort chargeant l'organe d'obturation (42, 142) est un ressort lame (46, 146) placé à l'intérieur du réservoir de retenue (14, 114) et dont une extrémité est encastrée dans celui-ci.

2. Dispositif selon la revendication 1,
caractérisé par
un logement (132) pour recevoir la buse à jet (148) qui entoure la périphérie de la buse à jet (148) et comporte une ouverture (138) associée à l'orifice de débordement (154) et l'embouchure de l'orifice de débordement (154) est réalisée comme siège (140) à la périphérie de la buse à jet (148) pour coopérer avec l'organe d'obturation (142).

3. Dispositif selon la revendication 1,
caractérisé par
un logement (32) pour la buse à jet (48) qui entoure la périphérie de la buse à jet (48) et comporte un ajutage (38) communiquant avec l'orifice de débordement (54), ajutage dont la zone d'extrémité est munie d'un siège (40) avec lequel coopère l'organe d'obturation (42).

4. Dispositif selon la revendication 2 ou 3,
caractérisé en ce que
le logement (32, 132) fait corps avec le réservoir de retenue (14, 114).

5. Dispositif selon l'une des revendications 2 à 4,
caractérisé en ce que
la périphérie extérieure de la buse à jet (48) comporte une rainure annulaire périphérique (56) dans laquelle débouche l'orifice de débordement (54) et qui communique avec l'ajutage (38) ou l'ouverture (138) du logement (32, 132).
